# EUROPÄISCHE PATENTSCHRIFT

(11) **EP 1 149 791 B1**
(45) Veröffentlichungstag und Bekanntmachung des Hinweises auf die Patenterteilung: **14.04.2004**
(21) Anmeldenummer: 01118391.0
(22) Anmeldetag: 03.02.1999
(51) Int. Cl.: B65H 29/58

(54) **Vorrichtung zur Probebogenentnahme an einem Ausleger einer Bogendruckmaschine**
Device for removing a test sheet in a delivery apparatus of a sheet printing machine
Dispositif pour prélever une feuille d'essai dans un appareil de sortie d'une machine à imprimer des feuilles

(30) Priorität: 27.02.1998 DE 19808310
(43) Veröffentlichungstag der Anmeldung: 31.10.2001
(62) Teilanmeldung aus: 99102141.1
(73) Patentinhaber: MAN Roland Druckmaschinen AG, 63075 Offenbach (DE)
(72) Erfinder: Weiss, Thomas, Dipl.-Ing., 63512 Hainburg (DE); Dettinger, Dieterich, Dipl.-Ing., 63150 Heusenstamm (DE); Höll, Roland, Dipl.-Ing., 64331 Weiterstadt (DE)

(56) Entgegenhaltungen:
- EP-A- 0 939 050
- DE-A- 2 900 645
- DE-A- 3 230 436
- DE-A- 4 213 032
- DE-C- 4 207 107
- DE-U- 9 305 757

## Beschreibung

Die Erfindung betrifft eine Vorrichtung zur Probebogenentnahme an einem Ausleger einer Bogendruckmaschine mit einem in den Bogenablageweg über dem Bogenstapel einfahrbaren Bogenhochhalter und einem Bogenanschlag für die Vorderkante der Bogen, der aus einer an den Bogenstapel angestellten Anschlagposition in eine die Entnahme von Probebogen ermöglichende Entnahmeposition verfahrbar ist.

Vorrichtungen zur Probebogenentnahme sind in unterschiedlicher Ausgestaltung bekannt Sie dienen dazu, während des Druckbetriebs die Entnahme von Probebogen zur Kontrolle des Druckergebnisses zu ermöglichen.

Bei einer aus der DE 42 13 032 A bekannten Vorrichtung der angegebenen Art wird zur Entnahme von Probebogen ein Hilfsanschlag eingeschwenkt und auf den dem Probebogen vorausgehenden Vorgängerbogen abgesetzt, wodurch die obersten Bogen auf dem Auslagestapel fixiert werden. Beidseitig des Hilfsanschlags angeordnete Bläser blasen in den Auslagestapel hinein und heben den ankommenden Probebogen über den Hilfsanschlag hinweg. Die Vorderanschläge werden so zurückgeklappt, dass der Probebogen diese nicht mehr erreicht und der Probebogen durch seine kinetische Energie über die Vorderkante des Stapelgrundrisses hinaus gefördert wird. Gleichzeitig werden Bogenhochhalter über dem Probebogen und unter dem ersten Folgebogen eingeschwenkt. Der auf diese Weise separierte Probebogen kann nun an seiner Vorderkante gegriffen und entnommen werden. Die bekannte Vorrichtung erfordert eine taktgenaue Steuerung des Hilfsanschlags, damit es nicht zu einer Kollision und Beschädigung der sich ablegenden Bogen kommt Weiterhin ist von Nachteil, dass die Ruheposition der Vorderkante der Probebogen von Fall zu Fall sehr unterschiedlich sein kann und es vorkommen kann, dass der Probebogen zu weit über die Stapelvorderkante hinaus gefördert wird, weil die kinetische Restenergie der Probebogen erheblichen Schwankungen unterworfen ist

Aus der DE 32 30 436 A, die dem Oberbegriff des Anspruchs 1 entspricht, ist weiterhin eine Vorrichtung zur Bogenablage und Probebogenentnahme bekannt, bei der die Bogen von einem Nachgreifer bis zu einem Bogenanschlag gefördert werden. Zur Probebogenentnahme wird der Bogenanschlag entfernt und eine Bogentrenneinrichtung eingeschwenkt und der Nachgreifer derart umgesteuert, dass die Probebogen über die Vorderkante des Bogenauslagestapels hinaus bis zur Bogentrenneinrichtung gefördert und abgelegt werden. Nachdem eine wählbare Anzahl von Probebogen abgelegt ist, wird oberhalb der Probebogen eine Hilfsanschlageinrichtung eingeschwenkt, auf der die nachfolgenden Bogen mit zurückgesteuertem Nachgreifer abgelegt werden. Die vorstehenden Probebogen müssen zwischen der Bogentrenneinrichtung und der Hilfsanschlageinrichtung herausgenommen werden. Diese bekannte Vorrichtung ist aufwendig und weist eine vergleichsweise große Zahl bewegbarer Elemente auf, deren Steuerung aufeinander abgestimmt werden muß.

Der Erfindung liegt die Aufgabe zugrunde, eine Vorrichtung zur Probebogenentnahme der eingangs genannten Art zu schaffen, die sich durch einen geringen Bauaufwand und eine einfache Steuerbarkeit auszeichnet und die eine einfache und sichere Probebogenentnahme ermöglicht

Erfindungsgemäß wird diese Aufgabe mit den Merkmalen des Anspruchs 1 gelöst

Mit der erfindungsgemäßen Vorrichtung ist es ohne aufwendige Hilfseinrichtungen und komplizierte Steuerungen möglich, die Probebogen in einer genau definierten Lage mit über die Stapelvorderkante hinausragendem vorderen Bogenrand abzulegen, ohne dass die Gefahr einer Beschädigung der Bogenvorderkante besteht In Entnahmeposition können die Probebogen an einer genau festgelegten Stelle gegriffen und von dem Bogenstapel abgenommen werden. Dieser genau definierte Eingriffsbereich kann mit Schutzvorrichtungen gesichert sein, so dass keine Verletzungsgefahr besteht. Auch ein Ergreifen und Entnehmen von Probebogen mit Hilfe maschineller Einrichtungen ist durch die genau definierte Lage der Vorderkante der Probebogen möglich.

Nach dem Vorschlag der Erfindung werden die Probebogen nach dem Abstellen des Bogenanschlags vom Bogenstapel versetzt zu diesem in einer genau definierten Lage abgelegt und können daher leicht und sicher gegriffen werden.

Eine Ausgestaltung der Erfindung sieht vor, dass der Hilfsanschlag zur Entnahme von Probebogen in eine Entnahmeposition verfahrbar ist. Eine vorteilhafte Lösung zum Verfahren des Hilfsanschlags kann nach einem Vorschlag der Erfindung darin bestehen, dass der Hilfsanschlag durch eine Schutzvorrichtung in die Entnahmeposition bewegbar ist, die in den Bogenablageweg im Eingriffsbereich für die Probebogenentnahme über dem Bogenstapel einfahrbar ist. Der Hilfsanschlag kann hierbei von einem drehbar gelagerten, zweiarmigen Hebel gebildet sein, dessen einer Hebelarm durch die Schutzvorrichtung beim Einfahren in den Bogenablageweg verschwenkt wird.

Die Erfindung wird nachfolgend anhand eines Ausführungsbeispieles näher erläutert, die in der Zeichnung dargestellt sind. Es zeigt

Figur 1 eine erfindungsgemäße Vorrichtung zur Probebogenentnahme mit einem Hilfsanschlag und einer Schutzvorrichtung.

In Figur 1 ist ein Bogenstapel 1 gezeigt, der sich in einem nicht näher dargestellten Ausleger einer Bogendruckmaschine befindet und dem in üblicher Weise mittels einer Bogenfördereinrichtung, zum Beispiel einem Kettengreifersystem in stetiger Folge bedruckte Bogen von oben zuführbar sind. Die Zuführung erfolgt hierbei in der Weise, dass die Bogen in der durch einen Pfeil 2 angegebenen Richtung mit Hilfe von Greifern über den Bogenstapel 1 transportiert und dann an einer bestimmten Stelle losgelassen werden. Unterstützt von Blaseinrichtungen fallen die Bogen dann auf den Bogenstapel 1, wobei sie aufgrund eines aus der horizontalen Förderbewegung resultierenden und gegebenenfalls durch Bremsvorrichtungen verminderten Bewegungsimpulses mit ihrer Vorderkante an einem Bogenanschlag 3 anstoßen. Der Bogenanschlag 3 ist an einer Welle 4 befestigt

Im gezeigten Ausführungsbeispiel ist der auf der drehbaren Welle 4 befestigte Bogenanschlag 3 nur in der an den Bogenstapel 1 angestellten Anschlagposition I als Anschlag für die zugeführten Bogen wirksam. Die von dem Bogenstapel 1 abgestellte Anschlagposition II' wird von einem Hilfsanschlag 11 gebildet, der die Form eines zweiarmigen Hebels hat und auf einer an einem Träger 12 befestigten zur Welle 4 parallelen Achse 13 schwenkbar gelagert ist. In seiner in der Zeichnung dargestellten Anschlagposition II' ist der Hilfsanschlag 11 mit seiner Anschlagfläche 14 in einem geeigneten Abstand parallel zur vorderen Stapelfläche 7 ausgerichtet, wobei der kürzere Hebelarm 111 des Hilfsanschlags 11 von einer nicht dargestellten Schenkelfeder gegen einen Anschlag 15 am Träger 12 gedrückt wird. Gegenüber dem Bogenanschlag 3 ist der Hilfsanschlag 11 in axialer Richtung versetzt, so dass der Bogenanschlag 3 an dem Hilfsanschlag 11 vorbeigeschwenkt werden kann.

Radial außerhalb des Schwenkbereichs des Bogenanschlags 3 befindet sich eine als Bogenhochhalter und Eingriffschutz dienende Vorrichtung 16, die aus einem gebogenen, sich über die Formatbreite hinaus erstreckenden Blech 17 besteht, dessen außerhalb des Formats liegende Enden an Trägem 18 befestigt und mittels Zapfen 19 im Ausleger um eine zur Welle 4 parallele Achse schwenkbar gelagert sind. An dem Hilfsanschlag 11 weist das Blech 17 eine Öffnung 20 auf, durch die der kurze Hebelarm 111 des Hilfsanschlags 11 hindurchragt. Der Träger 12 ist ebenfalls in einer Öffnung des Blechs 17 angeordnet, die sich in Umfangsrichtung erstreckt, um eine Schwenkbewegung der Vorrichtung 16 zu ermöglichen.

Bei normaler Bogenauslage befinden sich der Bogenanschlag 3, der Hilfsanschlag 11 und die Vorrichtung 16 in den in der Zeichnung mit durchgezogenen Linien dargestellten Positionen. Soll ein Probebogen entnommen werden, so wird zunächst der Bogenanschlag 3 durch Drehen der Welle 4 von dem Bogenstapel 1 abgestellt und an dem Hilfsanschlag 11 vorbei in die gestrichelt dargestellte Position II geschwenkt In dieser Stellung des Bogenanschlags 3 ist der Raum zwischen dem Bogenstapel 1 und dem Hilfsanschlag 11 frei, so dass ein nun folgender und mit ausreichendem Bewegungsimpuls zugeführter Probebogen 9 sich über die vordere Stapelkante 7 hinaus bewegt und mit seiner Vorderkante an den Hilfsanschlag 11 anstößt. Bedingt durch die Position II des Bogenanschlags 3 ist hierbei aus Sicherheitsgründen ein Zugriff auf den oder die ankommenden Probebogen nicht möglich, denn der Bogenanschlag 3 hat eine Vielzahl in geringem Abstand parallel nebeneinander angeordnete Finger und sperrt in Verbindung mit der Vorrichtung 16 in dieser Stellung den Eingriffsbereich für die Probebogenentnahme ab. Nach dem Ablegen eines Probebogens 9 oder mehrerer wird die Vorrichtung 16 mit Hilfe eines nicht näher dargestellten Antriebs in die gestrichelt dargestellte Entnahmeposition III" über den Bogenstapel 1 geschwenkt, wodurch die Folgebogen 21 von dem Blech 17 hochgehalten werden. Bei dem Schwenkvorgang wird außerdem durch den an den kürzeren Hebelarm 111 des Hilfsanschlags 11 anstoßenden Rand der Öffnung 20 der Hilfsanschlag 11 um seine Achse 13 gedreht und in die gestrichelt dargestellte Entnahmeposition gebracht, in der er mit seinem kurzen Hebelarm 111 an der konkaven Seite des Blechs 17 anliegt und dadurch gegen die Kraft der Schenkelfeder hochgehalten wird. Gleichzeitig wird der Bogenanschlag 3 durch Drehen der Welle 4 aus der Position II in die Entnahmeposition III bewegt In der Entnahmeposition III ist somit der überstehende Rand des Probebogens 9 frei zugänglich, wobei der Eingriffsbereich nach oben durch die Vorrichtung 16 und nach unten durch den Bogenanschlag 3 geschätzt ist, so dass es durch eine falsche Bewegung bei der Entnahme des Probebogens mit der Hand nicht zu einer Verletzung kommen kann. Zusätzlich wird die Entnahme durch den überstand des Probebogens 9 und seine durch den Hilfsanschlag 11 erzielte definierte Lage erleichtert.

## Patentansprüche

1. Vorrichtung zur Probebogenentnahme an einem Ausleger einer Bogendruckmaschine mit einem in den Bogenablageweg über dem Bogenstapel (1) einfahrbaren Bogenhochhalter (16) und einem Bogenanschlag (3) für die Vorderkante der Bogen, der aus einer an den Bogenstapel (1) angestellten Anschlagposition (I) in eine die Entnahme von Probebogen (9) ermöglichende Entnahmeposition (III) verfahrbar ist, wobei in einer zweiten vom Bogenstapel (1) abgestellten Anschlagposition (II') ein verfahrbarer Hilfsanschlag (11) angeordnet ist, an den die Probebogen (9) mit ihrer Vorderkante anlegbar sind, wenn der Bogenanschlag (3) bis hinter den Hilfsanschlag (11) von dem Bogenstapel (1) abgestellt ist
**dadurch gekennzeichnet,**
**dass** der Hilfsanschlag (11) durch den Bogenhochhalter (16) in eine Entnahmeposition (III') bewegbar ist.

2. Vorrichtung nach Anspruch 1,
**dadurch gekennzeichnet,**
**dass** der Hilfsanschlag (11) in eine Entnahmeposition (III') verfahrbar ist,

3. Vorrichtung nach Anspruch 2,
**dadurch gekennzeichnet,**
**dass** der in den Bogenablageweg einfahrbare Bogenhochhalter (16) eine den Eingriffsbereich für die Probebogenentnahme schützende Wand (17) aufweist.

4. Vorrichtung nach einem der Ansprüche 1 bis 3,
**dadurch gekennzeichnet,**
**dass** der Hilfsanschlag (11) aus einem drehbar gelagerten, zweiarmigen Hebel besteht, dessen einer Hebelarm (111) durch den in den Bogenablageweg einfahrbaren Bogenhochhalter (16) verschwenkbar ist.

## Claims

1. Apparatus for removing sample sheets on a delivery means of a sheet-fed printing machine, having a sheet-lifting means (16), which can be moved into the sheet-depositing path above the sheet stack (1), and having a sheet stop (3) which is intended for the leading edge of the sheets and can be displaced from a stop position (I), in which it is positioned against the sheet stack (1), into a removal position (III), in which sample sheets (9) can be removed, there being arranged in a stop position (II'), which is remote from the sheet stack (1), a displaceable auxiliary stop (11), against which the sample sheets (9) can be positioned by way of their leading edge when the sheet stop (3) is moved away from the sheet stack (1) to behind the auxiliary stop (11), **characterized in that** the auxiliary stop (11) can be moved into a removal position (III') by the sheet-lifting means (16).

2. Apparatus according to Claim 1, **characterized in that** the auxiliary stop (11) can be displaced into a removal position (III').

3. Apparatus according to Claim 2, **characterized in that** the sheet-lifting means (16), which can be moved into the sheet-depositing path, has a wall (17) which protects the region for sample-sheet removal.

4. Apparatus according to one of Claims 1 to 3, **characterized in that** the auxiliary stop (11) comprises a rotatably mounted two-armed lever, of which one lever arm (111) can be pivoted by the sheet-lifting means (16), which can be moved into the sheet-depositing path.

## Revendications

1. Dispositif pour la prise d'un échantillon de feuille sur un convoyeur d'une machine d'impression de feuilles avec un organe de soulèvement de feuilles (16) pouvant être introduit dans la trajectoire de dépôt des feuilles au-dessus de la pile de feuilles (1) et une butée à feuille (3) pour le côté avant des feuilles, qui peut être déplacée d'une position de butée (I) appuyée contre la pile de feuilles (1) à une position de prélèvement (III) permettant le prélèvement d'échantillons de feuilles (9), dans lequel une butée auxiliaire déplaçable (11) est disposée dans une deuxième position de butée (II') écartée de la pile de feuilles (1), butée contre laquelle les échantillons de feuilles (9) peuvent être appliqués par leur côté avant, lorsque la butée à feuilles (3) est écartée de la pile de feuilles (1) jusque derrière la butée auxiliaire (11), **caractérisé en ce que** la butée auxiliaire (11) peut être déplacée par l'organe de soulèvement de feuilles (16) dans une position de prélèvement (III').

2. Dispositif selon la revendication 1, **caractérisé en ce que** la butée auxiliaire (11) peut être amenée dans une position de prélèvement (III').

3. Dispositif selon la revendication 2, **caractérisé en ce que** l'organe de soulèvement de feuilles (16) pouvant être introduit dans la trajectoire de dépôt des feuilles présente une paroi (17) protégeant la zone de saisie pour le prélèvement d'échantillons de feuilles.

4. Dispositif selon l'une quelconque des revendications 1 à 3, **caractérisé en ce que** la butée auxiliaire (11) se compose d'un levier pivotant à deux bras, dont un bras de levier (111) peut être basculé par l'organe de soulèvement de feuilles (16) pouvant être introduit dans la trajectoire de dépôt des feuilles.
